# EUROPÄISCHE PATENTANMELDUNG

(11) **EP 4 685 410 A2**
(43) Veröffentlichungstag der Anmeldung: **28.01.2026**
(21) Anmeldenummer: 25191402.4
(22) Anmeldetag: 23.07.2025
(51) Int. Cl.: F24F 13/08

(54) **LÜFTUNGSGITTER**

(30) Priorität: 24.07.2024 DE 102024121124
(71) Anmelder: uemet GmbH, 04938 Uebigau-Wahrenbrück (DE)
(72) Erfinder: Bestek, Christian, 04938 Uebigau-Wahrenbrück (DE)
(74) Vertreter: Patentanwälte Olbricht Buchhold Keulertz

(57) **Zusammenfassung**

Vorgeschlagen wird ein Lüftungsgitter (100) umfassend,
- mindestens eine Stecklamelle (101) und mindestens eine Stabilisierungslamelle (101'), wobei die mindestens eine Stecklamelle (101) zumindest eine Stecklasche (102) an einem Längsende und zumindest eine Fixiernase (108) an dem anderen Längsende aufweist und die Stabilisierungslamelle (101') eine Stecklasche (102) an einem Längsende aufweist,
- einen Rahmen (103) mit Auslassungen (104) zur Einführung der Stecklaschen (102), wobei
- die Stabilisierungslamelle (101') einen Rasthaken (107) und eine Fixiernase (108) am der Stecklasche (102) gegenüberliegenden Längsende aufweist und am Längsende der Stecklasche (102) eine Biegelasche (109) aufweist, welche in umgebogener Form mit dem Rahmen (103) als Fixierung zusammenwirkt.

## Beschreibung

Die Erfindung betrifft ein Lüftungsgitter gemäß Anspruch 1.

Lüftungsgitter mit verschiedenster Ausführung des Gitters sind bekannt. Sie finden Einsatz in Technikgebäuden oder anderen Gebäuden mit elektrotechnischen Anlagen (z.B. Transformator). Zur Gewährleistung einer ausreichenden Belüftung, insbesondere für elektrotechnische Anlagen, muss ein bestimmter freier Lüftungsquerschnitt vorhanden sein. Hohe Lüftungsquerschnitte bei geringem Platzangebot werden durch eine filigrane Bauweise des Lüftungsgitters erreicht, wodurch dieses leicht beschädigt werden kann und eine zeit- und kostenintensive Reparatur und/oder einen Tausch des Gitters notwendig macht. Ferner sind derart filigrane Lüftungsgitter instabil und/oder montageaufwändig. Bekannte Lamellen werden mit dem Rahmen verschweißt oder Rahmen und Lamellen werden mit einem hohen Materialverlust aus einem Teil gefertigt.

Die Erfindung hat die entsprechende Verbesserung des Stands der Technik zur Aufgabe.

Die Aufgabe ist erfindungsgemäß gelöst mit einem Lüftungsgitter gemäß Anspruch 1. Ausgestaltungen sind Gegenstand der Ausführungsformen.

Erfindungsgemäß wird ein Lüftungsgitter vorgeschlagen umfassend, mindestens eine Stecklamelle und mindestens eine Stabilisierungslamelle, wobei die mindestens eine Stecklamelle zumindest eine Stecklasche an einem Längsende und zumindest eine Fixiernase an dem anderen Längsende aufweist und die Stabilisierungslamelle eine Stecklasche an einem Längsende aufweist, einen Rahmen mit Auslassungen zur Einführung der Stecklaschen, wobei die Stabilisierungslamelle einen Rasthaken und eine Fixiernase am der Stecklasche gegenüberliegenden Längsende aufweist und am Längsende der Stecklasche eine Biegelasche aufweist, welche in umgebogener Form mit dem Rahmen als Fixierung zusammenwirkt.

Aufgrund der Verwendung von Stecklamellen muss kein ganzes Gitter als solches gefertigt, und im Falle einer Beschädigung ausgetauscht, werden. Ferner bietet die Verwendung von Biegelaschen den Vorteil, dass sowohl bei der Montage als auch beim Tausch einzelner Lamellen nur Standardwerkzeug benötigt wird.

Mit Vorteil dient nämlich die Stabilisierungslamelle(n) der Stabilisierung des Rahmens durch die umgebogene Biegelasche, während die Stecklamelle(n) lediglich eingesteckt ist/sind, ohne jedoch bei Montage eine Umformung zu erfahren. Das Umbiegen oder Umformen der Biegelasche kann eine plastische Umformung sein. Jede Stecklamelle kann an einem Längsende zumindest eine Stecklasche und am gegenüberliegenden Längsende zumindest eine Fixiernase aufweisen. Die Stecklamelle kann mit dem Rahmen lediglich Steckverbindungen ausbilden. Hierzu dienen die Stecklasche(n) und/oder Fixiernase(n). Dies dient einer sehr einfacher Montage. Die Fixiernase kann jedoch auch alternativ von innen an den rahmen abstützend anliegen.

Jede Stabilisierungslamelle kann an einem Längsende zumindest eine Stecklasche und zumindest eine Biegelasche und am gegenüberliegenden Längsende zumindest einen Rasthaken und zumindest eine Fixiernase aufweisen. Die Stabilisierungslamelle kann via der Stecklasche(n) (eine) Steckverbindung(en) mit dem Rahmen ausbilden. Die Stabilisierungslamelle kann via des/der Biegelasche(n) (eine) Umformverbindung(en) mit dem Rahmen ausbilden. Hierzu wird die entsprechende Biegelasche in ein Auslassung eingeführt und anschließend umgebogen. Das Umbiegen kann ein Umbiegen im Bereich von 45° bis 90° sein. Die Stabilisierungslamelle kann via des/der Rasthaken(s) (eine) Einhängverbindung(en) mit dem Rahmen ausbilden. Die Stabilisierungslamelle kann via der Stecklasche(n) (eine) Steckverbindung(en) mit dem Rahmen ausbilden.

In die Auslassungen sind Stecklasche(n), Rasthaken, Fixiernase(n) und/oder Biegelasche(n) eingeführt oder einführbar. Der Rahmen kann verschraubbar sein. Die Auslassungen im Rahmen mit den dort einführbaren Teilen erlauben das einfache Einlegen von allen Stecklamellen und Stabilisierungslamellen, so dass das Lüftungsgitter vormontiert werden kann. Dadurch wird die Montage vereinfacht. Das Lüftungsgitter kann von Luft in einer Strömungsrichtung durchströmbar sein.

Mittels der Erfindung kann eine Erhöhung der mechanischen Festigkeit des gesamten Lüftungsgitters erreicht werden bei gleichzeitiger Reduzierung des Montageaufwands.

Gemäß einer Weiterbildung kann die mindestens eine Stecklamelle und/oder Stabilisierungslamelle einen L- oder V-förmigen Querschnitt aufweisen. Der L- bzw. V-förmige Querschnitt bietet einen Stocherschutz bei ausreichend naher Anordnung, indem keine geradlinige Verbindung von einer zur anderen Seite durch das Lüftungsgitter hindurch möglich ist.

Gemäß einer Variante umfasst das Lüftungsgitter mindestens drei Stabilisierungslamellen aber höchstens fünf Stabilisierungslamellen. Die Verwendung von mindestes drei Stabilisierungslamellen erlaubt das Versteifen der Gesamtkonstruktion sowohl in der Mitte als auch an den jeweiligen Enden. Werden Lüftungsgitter aufgrund ihrer Baugröße instabil, so können diese durch zusätzliche Stabilisierungslamellen robust gebaut werden. Es hat sich gezeigt, dass fünf Stabilisierungslamellen ausreichend sind, um ein Lüftungsgitter ausreichend stabil zu bauen.

In einer weiteren Variante umfasst das Lüftungsgitter mehr Stecklamellen als Stabilisierungslamellen. Vorzugsweise enthält das Lüftungsgitter eine höhere Anzahl an Stecklamellen, da diese bei Beschädigung durch die Art ihrer Verbindung besonders leicht getauscht werden können und sehr einfach zu montieren sind.

Gemäß einer Weiterbildung ist der Rahmen, die mindestens eine Stecklamelle und die mindestens eine Stabilisierungslamellen aus Metall gefertigt. Metall bietet neben den vielfältigen zur Verfügung stehenden Fertigungsverfahren eine enorm hohe Stabilität bei guter Flexibilität und gute Beständigkeit gegenüber externen Belastungen wie Vandalismus und Witterung. Ferner ist Metall ausreichend plastisch umformbar, sodass das Umformen der Biegelasche dauerhaft ist. Zur Demontage kann die Biegelasche in einfacher Weise zurückgebogen werden.

In einer weiteren Variante ist das Metall verzinkt. Eine Verzinkung erhöht die Witterungsbeständigkeit enorm und kann je nach Ausführung auch ästhetische Vorteile bieten.

Gemäß einer weiteren Weiterbildung ist das Metall pulverbeschichtet. Bei Metallen, ob verzinkt oder nicht, kann aus ästhetischen Gründen sowie aus Gründen des Korrosionsschutzes eine Pulverbeschichtung aufgebracht werden.

Eine besonders vorteilhafte Variante sieht zunächst das Verzinken und dann das anschließende Pulverbeschichten des Metalls vor. Dies Kombiniert die voran genannten Vorteile.

Gemäß einer weiteren Variante sind alle Steck- und Stabilisierungslamellen ausschließlich kraft- und/oder formschlüssig mit dem Rahmen verbunden. Der Verzicht auf zusätzliche Verbindungselemente, wie bspw. Schrauben oder Nieten, zwischen Lamellen und Rahmen erlaubt deren Montage und/oder Austausch ohne die Verwendung von Spezialwerkezug und unter großer Zeit- und Kostenersparnis. Ferner sind dadurch auch sämtliche thermische Fügeverfahren vermieden. Thermischer Eintrag in Lamelle und/oder Gitter kann das jeweilige Bauteil ungewünscht verziehen. Die Variante ermöglicht die Verwendung filigraner Bauteile, da sie keiner Hitze bei Montage standhalten müssen.

In einer Weiterbildung weist das Lüftungsgitter einen Wasserkasten mit einer Abtropflippe auf. Dadurch wird sichergestellt, dass im Falle von eindringendem Wasser, wie bspw. bei Starkregen, dieses Wasser sicher wieder abfließen kann und damit eine Beeinträchtigung des zu lüftenden Objekts durch Feuchtigkeit verhindert wird. Vorzugsweise beträgt die Höhe der Abtropflippe 7 mm.

Gemäß einer Weiterbildung wird der Wasserkasten ausschließlich kraft- und/oder formschlüssig mit dem Rahmen verbunden, vorzugsweise vernietet. Dadurch wird eine mögliche Beschädigung der Antikorrosionsschicht vermieden, was insbesondere in diesem Bereich mit erhöhter Feuchtigkeit essenziell ist, damit ein vorzeitiger Tausch des Teils ausgeschlossen ist.

In einer anderen Weiterbildung weist die Biegelasche eine größere Länge auf als die Stecklasche. Durch die erhöhte Länge ist ein schonendes Biegen, bspw. durch Umschlagen mit dem Schonhammer, möglich und eine Verletzung der Beschichtung, und damit eine Beschädigung des Korrosionsschutzes, wird vermieden. Ferner ist die größere Länge einen ausreichenden Hebelarm, der ein Umbiegen kraftschonend zulässt.

Gemäß einer Weiterbildung hat die Biegelaschen eine Länge von 12 mm und/oder eine Breite von 4 mm. Dadurch kann zum einen der Raum in den Auslassungen des Rahmens und der Abstand zur nächsten Lamelle voll verwendet werden.

In einer Weiterbildung umfasst die Stabilisierungslamelle zwei benachbarte Biegelaschen. Die Ausführung mit zwei benachbarten Biegelaschen ist besonders vorteilhaft, da sich der Kraftaufwand beim Biegen weiter verringert und damit die Antikorrosionsbeschichtung geschützt wird. Auch dient die Nachbarschaft der zwei Biegelaschen einer Verdrehsicherung um die Längsachse der Stabilisierungslamelle. Der Abstand der beiden Biegelaschen kann im Bereich von 0,5 mm bis 20 mm liegen; vorzugsweise im Bereich von 8 mm bis 12 mm; weiter bevorzugt 10 mm betragen. Im unverformten Zustand können sich die zwei benachbarten Biegelaschen in Längsrichtung der Stabilisierungslamelle erstrecken. Im umgeformten Zustand können sich beide benachbarten Biegelaschen in gleiche oder entgegengesetzte Richtungen erstrecken. Gleiche Richtung erleichtern ein Umbiegen, da beide Biegelaschen zugleich umgebogen werden können. Entgegengesetzte Richtung kann der Verdrehsicherung dienen.

Eine weitere Weiterbildung sieht vor, dass die Stabilisierungslamellen Aufnahmen zur Befestigung eines Streckmetalls zum Zwecke des Insektenschutzes aufweisen. Die Aufnahmen können Ösen sein. Ein Insektenschutz ist nicht nur aus rein ästhetischen und hygienischen Gründen besonders vorteilhaft, sondern dient auch dem Schutz, insbesondere falls das zu lüftende Objekt offene stromführende Teile enthält.

In einer denkbaren Ausgestaltung kann das Streckmetall ein zusätzliches Stabilisierungselement darstellen. Bereiche, insbesondere diejenigen an welchen es befestigt wird bzw. zwischen den Befestigungen liegen, besonders robust oder biegesteif ausgeführt sind.

Gemäß einer Weiterbildung können die Stabilisierungslamellen einen Kammstreifen als Verdrehschutz aufweisen. Obwohl die Form der Lamellen bereits aus geometrischen Gründen einen Verdrehschutz bietet, ist es bei größeren Lüftungsgitterdurchmessern besonders vorteilhaft diese mit einem zusätzlichen Element zu versteifen.

Gemäß einer Weiterbildung sind im Montagezustand die Biegelasche(n) gegenüber der Längserstreckung der Stabilisierungslamelle umgebogen ist/sind, vorzugsweise an den Rahmen angelegt, die Stecklasche und/oder der Rasthaken und/oder die Fixiernase der Stabilisierungslamelle erstrecken sich jedoch in Längserstreckung der Stabilisierungslamelle. Durch diese besonders vorteilhafte Weiterbildung ist eine schnelle Montage und Wechsel einzelner Lamellen gesichert, da nur das Umbiegen bzw. Rückbiegen der Biegelaschen erforderlich ist.

Gemäß einer anderen Weiterbildung erstrecken sich im Montagezustand die Stecklasche und/oder der Rasthaken und/oder die Fixiernase der Stecklamelle in Längserstreckung der Stabilisierungslamelle. Dadurch können die Stecklamellen besonders einfach montiert und gewechselt werden.

In einer denkbaren Ausgestaltung kann der Abstand benachbarter Stecklamellen und/oder Stabilisierungslamelle im Bereich von 18 mm bis 21 mm liegen, vorzugsweise 19,5 mm betragen. Dies dient der Strömungsoptimierung bei gleichzeitiger Sicherstellung eines Stocherschutzes. Der Abstand kann in Hochrichtung anliegen und unabhängig von der konkreten Lamellenausführung (Stecklamelle oder Stabilisierungslamelle) sein. In bevorzugter Weise ist der Rahmen des Lüftungsgitters umlaufend gestaltet. Ein vierseitiger Rahmen fördert die Stabilität.

Erfindungsgemäß wird zudem eine Lamelle vorgeschlagen, die im Querschnitt einen Anströmabschnitt, daran anschließend einen Mittelabschnitt und daran anschließend einen Abströmabschnitt aufweist, wobei der Anströmabschnitt und der Abströmabschnitt einen Winkel miteinander einschließen im Bereich von 90° bis 130°, vorzugsweise von 105°. Der Winkel kann ein erster Winkel sein. Die Abschnitte können unmittelbar aneinander angrenzen und/oder der Lamelle eine trapezähnliche Querschnittskontur verleihen. Die Abschnitte können in Strömungsrichtung benachbart zueinander angeordnet sein. Die Lamelle kann als Strömungslamelle bezeichnet sein. Vorzugsweise sind alle Lamellen des Lüftungsgitters Strömungslamellen.

Eine solche Lamelle weist optimale Strömungseigenschaften auf und dient einem freien Lüftungsquerschnitt im Bereich von 40% bis 60%. Durch den hohen Lüftungsquerschnitt, gepaart mit einem guten Widerstandsbeiwert der Lamelle, wird die Stellbarkeit der zu lüftenden Objekte erhöht, da eine ausreichende Lüftung bereits bei kleinen Lüftungsflächen gewährleistet ist und somit kleinere Bauformen möglich sind. Lüftungsgitter nach herkömmlicher Bauart bieten allenfalls einen freien Lüftungsquerschnitt von 30-40 % und/oder mit einem Widerstandsbeiwert (ζ) der Lamelle von 15 bis 20 und schlechter. Der erfindungsgemäße Lamelle kann durch ihre geometrische Ausgestaltung einen Widerstandsbeiwert (ζ) im Bereich von 10 bis 12 aufweisen, vorzugsweise von 11,3.

Durch eine Lamelle mit derart optimiertem Luftwiderstand sinkt der Lüftungsflächenbedarf eines Gebäudes oder einer Station. Der Lüftungsbedarf ergibt sich zum Beispiel in Abhängigkeit von den eingesetzten Transformatoren oder von einer elektrischen Anlage und deren Verlustleistung; der Lüftungsbedarf bedingt auch die jeweilige Gehäuseklasse. Mit der erfindungsgemäßen Lamelle kann die Lüftungsfläche reduziert werden, was nicht nur zur Folge hat, dass die Herstellungs- und Produktionskosten sinken, sondern auch, dass die Stellbarkeit des Gebäudes verbessert wird. Das betrifft selbstverständlich auch die begehbaren Stationen.

Die Geometrie der Lamelle erlaubt die werkzeugfallende Herstellbarkeit. Dadurch können die Lamellen oder Lüftungsgitter und Türen, die die Lüftungslamelle(n) aufweisen, mit weniger Material und zu einem günstigen Preis in kürzerer Zeit gefertigt werden.

Ferner können der Materialaufwand und die Herstellungskosten der Lamellen verringert werden, denn die verbesserten Strömungseigenschaften verringern die benötigte Lüftungsfläche. Gleichzeitig kann die Stellbarkeit der Technikgebäude, die ein mit den erfindungsgemäßen Lamellen versehenes Lüftungsgitter aufweisen, verbessert werden. Die Stellbarkeit wird unter anderem dadurch verbessert, dass durch die geringere Lüftungsfläche weniger Bereiche, insbesondere die Bereiche, die an die Lüftungsfläche angrenzen, um das Technikgebäude herum freigehalten werden müssen.

Durch den verbesserten Strömungswiderstand kann der Materialbedarf an Lamellen verringert werden und somit Material bei der Herstellung von Lüftungselementen eingespart werden.

Die wesentlichen Vorteile der erfindungsgemäßen Lamelle sind die geringen Druckverluste durch einen sehr geringen Strömungswiderstand, bedingt durch die Geometrie und die vorteilhafte Herstellbarkeit der Lamelle und die damit verbundene Möglichkeit der einfachen Montage.

Die Lamelle kann eine Stecklamelle oder eine Stabilisierungslamelle sein, insbesondere offenbarungsgemäß. Die Lamelle kann in Querrichtung eine Tiefe im Bereich von 57 mm bis 60 mm haben. Dies dient der Strömungsoptimierung. Die Lamelle kann eine Gesamthöhe im Bereich von 22 mm bis 25 mm haben, vorzugsweise von 23,4 mm. Dies dient der Strömungsoptimierung. Der Mittelabschnitt kann in Querrichtung eine Tiefe im Bereich von 30 mm bis 35 mm haben, vorzugsweise von 32,7 mm. Dies dient der Strömungsoptimierung. Denkbar ist, dass der Abströmabschnitt in Querrichtung eine Tiefe im Bereich von 25 mm bis 30 mm haben kann, vorzugsweise von 26 mm. Dies dient der Strömungsoptimierung. Die Gesamtlänge der Lamelle kann im Bereich von 200 mm bis 2200 mm liegen, vorzugsweise 672 mm, 872 mm oder 1072 mm betragen.

Gemäß einer Weiterbildung beträgt ein eingeschlossener Winkel zwischen dem Anströmabschnitt und einer Senkrechten zwischen 50° bis 70°, vorzugsweise 60°. Dieser Winkel führt zu einer verbesserten Strömungscharakteristik, da die Luft über den Mittelabschnitt optimal abströmen kann. Der Winkel kann ein zweiter Winkel sein.

Gemäß einer Weiterbildung beträgt ein eingeschlossener Winkel zwischen dem Abströmabschnitt und einer Senkrechten zwischen 35° bis 55°, vorzugsweise 45°. Dieser Winkel führt zu einer verbesserten Strömungscharakteristik, da die Luft vom Mittelabschnitt kommend optimal abströmen kann. Der Winkel kann ein dritter Winkel sein.

Gemäß einer Weiterbildung kann der Mittelabschnitt und/oder der Anströmabschnitt und/oder der Abströmabschnitt im Querschnitt geradlinig verlaufen. Dies dient der Strömungsverbesserung und einfachen Herstellbarkeit.

Gemäß einer Weiterbildung kann der Mittelabschnitt in Montagestellung parallel zu einer Oberseite und/oder Unterseite des Rahmens verlaufen. Dies dient der Strömungsverbesserung.

Erfindungsgemäß wird ferner ein Lüftungsgitter vorgeschlagen umfassend zumindest eine offenbarungsgemäße Lamelle und einen Rahmen. Der Rahmen kann ein offenbarungsgemäßer Rahmen sein.

Erfindungsgemäß wird ferner ein Türrahmen vorgeschlagen, umfassend ein offenbarungsgemäßes Lüftungsgitter.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht eines Lüftungsgitters,
- Fig. 2: eine perspektivische Ansicht des Lüftungsgitters aus gegenüberliegender Richtung,
- Fig. 3: eine perspektivische Ansicht zweier Stecklamellen,
- Fig. 4: eine perspektivische Ansicht einer Stabilisierungslamelle,
- Fig. 5: eine Draufsicht auf eine Stabilisierungslamelle,
- Fig. 6: eine perspektivische Ansicht eines Wasserkastens,
- Fig. 7: eine Querschnittansicht des Lüftungsgitters und
- Fig. 8: eine Detailansicht aus Fig. 7.

In den Figuren sind gleiche oder einander entsprechende Elemente jeweils mit den gleichen Bezugszeichen bezeichnet und werden daher, sofern nicht zweckmäßig, nicht erneut beschrieben. Bereits beschriebene Merkmale werden zur Vermeidung von Wiederholungen nicht erneut beschrieben und sind auf alle Elemente mit gleichen oder einander entsprechenden Bezugszeichen anwendbar, sofern nicht explizit ausgeschlossen. Die in der gesamten Beschreibung enthaltenen Offenbarungen sind sinngemäß auf gleiche Teile mit gleichen Bezugszeichen bzw. gleichen Bauteilbezeichnungen übertragbar. Auch sind die in der Beschreibung gewählten Lageangaben, wie z. B. oben, unten, seitlich usw. auf die unmittelbar beschriebene sowie dargestellte Figur bezogen und sind bei einer Lageänderung sinngemäß auf die neue Lage zu übertragen. Weiterhin können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die Figuren 1 und 2 zeigen jeweils eine perspektivische Ansicht eine Lüftungsgitters 100, bestehend aus einem umlaufenden Rahmen 103 mit Auslassungen 104, Stecklamellen 101, Stabilisierungslamellen 101' und einem Wasserkasten 105. Die Figur 2 zeigt einen Kammstreifen 111, welcher an den Aufnahmen 102 der Stabilisierungslamellen (101') befestigt ist.

Die Figur 3 zeigt zwei eine Stecklamellen 101, wobei sie jeweils um 180° verdreht gezeigt sind, um im Bildvordergrund beide Längsenden zu sehen. Auf einer Längsseite sind zwei Stecklaschen 102 und auf der anderen Längsseite zwei Fixierungsnasen 108 gezeigt. Die Stecklaschen 102 und Fixierungsnasen 108 werden entsprechende Auslassungen 104 im Rahmen 103 geführt und nicht umgebogen.

Die Figuren 4 und 5 zeigen jeweils eine Stabilisierungslamelle 101' im Detail. Diese weist auf der einen Längsseite neben der Stecklasche 102 zwei benachbarte Biegelaschen 109 auf. Diese werden in die Auslassungen 104 des Rahmens 103 geführt und zum Abschluss der Montage können die Biegelaschen 109 mit einem Schonhammer umgeschlagen werden, womit eine kraft- und formschlüssige Verbindung mit dem erreicht wird. Jede Biegelasche 109 kann eine Länge von 12 mm und eine Tiefe in Querrichtung von 4 mm haben. Der Abstand zwischen den Biegelaschen 109 kann 10 mm betragen. Zwischen den Biegelaschen 109 kann ein Verbindungsbereich 112 vorhanden sein. Der Verbindungsbereich kann zum freien Ende der Biegelaschen 109 einen Abstand von 10,5 mm haben. Auf der gegenüberliegenden Längsseite weist die Stabilisierungslamelle 101' einen Rasthaken 107 und eine Fixiernase 108 auf. Der Rasthaken 107 wird in eine Auslassung 104 im Rahmen 103 geführt, während die Fixiernase 108 nur am Rahmen 103 anliegt. An einer Längsseite weist die Stabilisierungslamelle 101' zudem Aufnahmen 110 auf.

Die Figur 6 zeigt in Alleinstellung einen Wasserkasten 105 der zum Sammeln von eingedrungenem Wasser dient. Das Ablaufen des Wassers wird durch eine Abtropflippe 106 vereinfacht.

Figur 7 und 8 zeigt einen Querschnitt des Lüftungsgitters 100. Zusehen sind hier auch Strömungslamellen 101". Zu sehen ist, dass die benachbarten Lamellen 101, 101", 101" einen Abstand im Bereich von 18 mm bis 21 mm haben, wobei der Abstand in Hochrichtung H vorliegt. Jeder der Stecklamellen 101 und Stabilisierungslamellen 101' ist als eine Strömungslamelle 101" ausgebildet.

Jeder Strömungslamelle 101" weist im Querschnitt einen Anströmabschnitt 113, daran anschließend einen Mittelabschnitt 114 und daran anschließend einen Abströmabschnitt 115 auf, wobei alle diese Abschnitte geradlinig verlaufen. Der Anströmabschnitt 113 und der Abströmabschnitt 115 schließen einen ersten Winkel W1 miteinander ein. Der Anströmabschnitt 113 schließt mit einer Senkrechten S1 einen zweiten Winkel W2 ein. Der Abströmabschnitt 115 schließt mit einer Senkrechten S2 einen dritten Winkel W3 ein. Der Mittelabschnitt 114 verläuft in der dargestellten Montagestellung parallel zur Oberseite O des Rahmens 103.

Die Erfindung ist nicht auf eine der vorbeschriebenen Ausführungsformen beschränkt, sondern in vielfältiger Weise abwandelbar. Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

In den Rahmen der Erfindung fallen sämtliche Kombinationen aus zumindest zwei von den in der Beschreibung, den Ansprüchen und/oder den Figuren offenbarten Merkmalen.

Zur Vermeidung von Wiederholungen sollen vorrichtungsgemäß offenbarte Merkmale auch als verfahrensgemäß offenbart gelten und beanspruchbar sein. Ebenso sollen verfahrensgemäß offenbarte Merkmale als vorrichtungsgemäß offenbart gelten und beanspruchbar sein.

### Bezugszeichenliste

- 100: Lüftungsgitter
- 101: Stecklamelle
- 101': Stabilisierungslamelle
- 101": Strömungslamelle
- 102: Stecklasche
- 103: Rahmen
- 104: Auslassung
- 105: Wasserkasten
- 106: Abtropflippe
- 107: Rasthaken
- 108: Fixiernase
- 109: Biegelasche
- 110: Aufnahme
- 111: Kammstreifen
- 112: Verbindungsbereich
- 113: Anströmabschnitt
- 114: Mittelabschnitt
- 115: Abströmabschnitt

- H: Hochrichtung
- Q: Querrichtung
- L: Längsrichtung
- O: Oberseite
- S1: Senkrechte
- S2: Senkrechte
- S3: Strömungsrichtung
- W1: erster Winkel
- W2: zweiter Winkel
- W3: dritter Winkel

## Patentansprüche

1. Lüftungsgitter (100) umfassend,
- mindestens eine Stecklamelle (101) und mindestens eine Stabilisierungslamelle (101'), wobei die mindestens eine Stecklamelle (101) zumindest eine Stecklasche (102) an einem Längsende und zumindest eine Fixiernase (108) an dem anderen Längsende aufweist und die Stabilisierungslamelle (101') eine Stecklasche (102) an einem Längsende aufweist,
- einen Rahmen (103) mit Auslassungen (104) zur Einführung der Stecklaschen (102), wobei
- die Stabilisierungslamelle (101') einen Rasthaken (107) und eine Fixiernase (108) am der Stecklasche (102) gegenüberliegenden Längsende aufweist und am Längsende der Stecklasche (102) eine Biegelasche (109) aufweist, welche in umgebogener Form mit dem Rahmen (103) als Fixierung zusammenwirkt.

2. Lüftungsgitter (100) gemäß Anspruch 1, **dadurch gekennzeichnet, dass** die mindestens eine Stecklamelle (101) und/oder Stabilisierungslamelle (101') einen L- oder V-förmigen Querschnitt aufweist.

3. Lüftungsgitter (100) gemäß einem der voranstehenden Ansprüche, **gekennzeichnet durch** mindestens drei Stabilisierungslamellen (101') aber höchstens fünf Stabilisierungslamellen (101'), und/oder, wobei das Lüftungsgitter (100) mehr Stecklamellen (101) als Stabilisierungslamellen (101') aufweist.

4. Lüftungsgitter (100) gemäß einem der voranstehenden Ansprüche, **dadurch gekennzeichnet, dass** der Rahmen (103), die mindestens eine Stecklamelle (101) und die mindestens eine Stabilisierungslamellen (101') aus Metall gefertigt sind, vorzugsweise ist das das Metall verzinkt und/oder pulverbeschichtet.

5. Lüftungsgitter (100) gemäß einem der voranstehenden Ansprüche, **dadurch gekennzeichnet, dass** alle Steck- und Stabilisierungslamellen (101, 101') ausschließlich kraft- und/oder formschlüssig mit dem Rahmen (103) verbunden sind.

6. Lüftungsgitter (100) gemäß einem der voranstehenden Ansprüche, **dadurch gekennzeichnet, dass** die Biegelasche (109) eine größere Länge aufweist als die Stecklasche (102).

7. Lüftungsgitter (100) gemäß einem der voranstehenden Ansprüche, **dadurch gekennzeichnet, dass** die Stabilisierungslamelle (101') zwei benachbarte Biegelaschen (109) umfasst.

8. Lüftungsgitter (100) gemäß einem der voranstehenden Ansprüche, **dadurch gekennzeichnet, dass** die Stabilisierungslamellen (101') einen Kammstreifen (111) als Verdrehschutz aufweisen.

9. Lüftungsgitter (100) gemäß einem der voranstehenden Ansprüche, **dadurch gekennzeichnet, dass** im Montagezustand die Biegelasche(n) (109) gegenüber der Längserstreckung der Stabilisierungslamelle (101') umgebogen ist(sind), vorzugsweise an den Rahmen (103) angelegt ist(sind), die Stecklasche (102) und/oder der Rasthaken (107) und/oder die Fixiernase (108) der Stabilisierungslamelle (101') sich jedoch in Längserstreckung der Stabilisierungslamelle (101') erstrecken.

10. Lüftungsgitter (100) gemäß einem der voranstehenden Ansprüche, **dadurch gekennzeichnet, dass** im Montagezustand die Stecklasche (102) und/oder der Rasthaken (107) und/oder die Fixiernase (108) der Stecklamelle (101) sich in Längserstreckung der Stabilisierungslamelle (101') erstrecken.

11. Lamelle, **dadurch gekennzeichnet, dass** sie im Querschnitt einen Anströmabschnitt (113), daran anschließend einen Mittelabschnitt (114) und daran anschließend einen Abströmabschnitt (115) aufweist, wobei der Anströmabschnitt (113) und der Abströmabschnitt (115) einen Winkel (W1) miteinander einschließen im Bereich von 90° bis 130°.
